# EUROPÄISCHE PATENTANMELDUNG

(11) **EP 4 596 434 A1**
(43) Veröffentlichungstag der Anmeldung: **06.08.2025**
(21) Anmeldenummer: 24154758.7
(22) Anmeldetag: 30.01.2024
(51) Int. Cl.: B65D 1/02, B65D 1/10

(54) **GLASBEHÄLTNIS**

(71) Anmelder: Verallia Packaging SAS, 92400 Courbevoie (FR)
(72) Erfinder: MAYER, Jürgen, 88339 Bad Waldsee (DE)
(74) Vertreter: Moser Götze & Partner Patentanwälte mbB

(57) **Zusammenfassung**

Ein Glasbehältnis (1) hat einen Boden (2), einen Hauptkörper (3) und einen Verschlussabschnitt (4), der eine Öffnung (5) des Glasbehältnisses (1) umgibt und an seiner Außenmantelfläche (6) glasbehältnisseitige Fixierelemente (7) aufweist, die mit an einem Verschlussdeckel ausgebildeten verschlussdeckelseitigen Fixierelementen in Eingriff bringbar sind. Um Beschädigungen der glasbehältnisseitigen Fixierelemente (7) möglichst weitgehend auszuschließen, wird vorgeschlagen, dass die glasbehältnisseitigen Fixierelemente (7) als Vertiefungen (7) der Außenmantelfläche (6) des Verschlussabschnitts (4) ausgebildet sind, und dass ein erhabener Flächenanteil (8) der Außenmantelfläche (6) des Verschlussabschnitts (4) zumindest 20 % dieser Außenmantelfläche (6) beträgt.

## Beschreibung

Die Erfindung bezieht sich auf ein Glasbehältnis mit einem Boden, einem Hauptkörper und einem Verschlussabschnitt, der eine Öffnung des Glasbehältnisses umgibt und an seiner Außenmantelfläche glasbehältnisseitige Fixierelemente aufweist, die mit an einem Verschlussdeckel ausgebildeten verschlussdeckelseitigen Fixierelementen in Eingriff bringbar sind.

Die glasbehältnisseitigen Fixierelemente an den Verschlussabschnitten derartiger Glasbehältnisse sind im Stand der Technik üblicherweise als sogenannte "Gewindewürmer" ausgebildet, die von der Außenmantelfläche des Verschlussabschnitts in radialer Richtung vorstehen und in mechanische Verbindung mit verschlussdeckelseitigen Fixierelementen gebracht werden. Diese Gewindewürmer haben einen vergleichsweise kleinen Querschnitt und sind daher bei mechanischen Beanspruchungen sehr empfindlich. Dies gilt insbesondere dann, wenn es bei derartigen Glasbehältnissen zu Glas-zu-Glaskontakt kommt. Um mechanische Beschädigungen dieser Gewindewürmer zu vermeiden, werden bei aus dem Stand der Technik bekannten Glasbehältnissen unterhalb des Verschlussabschnitts bzw. im unteren Endabschnitt des Verschlussabschnitts große Ringe ausgestaltet, deren Außendurchmesser so gewählt ist, dass die vorstehend erwähnten Gewindewürmer nur schwer in Anlage an andere Glasbehältnisse bzw. deren Verschlussabschnitte geraten können. Derartige große Ringe stören jedoch den ästhetischen Gesamteindruck der Glasbehältnisse und machen darüber hinaus in der Produktion nicht unerhebliche Schwierigkeiten.

Ausgehend von dem vorstehend geschilderten Stand der Technik liegt der Erfindung die Aufgabe zugrunde, Glasbehältnisse der eingangs geschilderten Art derart weiterzubilden, dass mechanische Beschädigungen der Verschlussabschnitte und insbesondere der an den Verschlussabschnitten ausgebildeten glasbehältnisseitigen Fixierelemente zuverlässig ausgeschlossen werden können.

Diese Aufgabe wird erfindungsgemäß dadurch gelöst, dass die glasbehältnisseitigen Fixierelemente als Vertiefungen der Außenwandfläche des Verschlussabschnitts ausgebildet sind und dass ein erhabener Flächenabschnitt der Außenmantelfläche des Verschlussabschnitts zumindest 20 % dieser Außenmantelfläche beträgt. Aufgrund der Ausgestaltung der glasbehältnisseitigen Fixierelemente als Vertiefungen der Außenmandelfläche des Verschlussabschnitts sowie aufgrund des im Vergleich zum Stand der Technik großen erhabenen Flächenanteils der Außenmantelfläche des Verschlussabschnitts werden mechanische Beschädigungen der behältnisseitigen Fixierelemente bzw. Vertiefungen erheblich reduziert, wobei auf einen sogenannten großen Ring unterhalb der Fixierelemente des Übergangsabschnitts völlig verzichtet werden kann.

Zweckmäßigerweise beträgt der erhabene Flächenanteil der Außenmantelfläche des Verschlussabschnitts zumindest 30 % dieser Außenmantelfläche.

Der Eingriff zwischen Verschlussdeckel einerseits und Verschlussabschnitt des Glasbehältnisses andererseits wird erheblich erleichtert, wenn die glasbehältnisseitigen Vertiefungen sich an der Außenmantelfläche des Verschlussabschnitts bis zu dessen Oberkante erstrecken.

Gemäß einer vorteilhaften Ausführungsform des erfindungsgemäßen Glasbehältnisses weisen dessen glasbehältnisseitige Vertiefungen jeweils dieselbe Form bzw. Konfiguration auf, womit gewährleistet ist, dass entsprechend ausgestaltete Verschlussdeckel quasi in jeder Drehstellung problemlos mit dem Verschlussabschnitt des Glasbehältnisses in Eingriff bringbar sind. Hierzu ist es vorteilhaft, wenn die glasbehältnisseitigen Vertiefungen in Umfangsrichtung gleich beabstandet an der Außenmantelfläche des Verschlussabschnitts angeordnet sind, wobei dies selbstverständlich auch in entsprechender Weise für die am Verschlussdeckel vorgesehenen Fixierelemente gilt. Zwecks Festlegung einer definierten Endstellung für den Verschlussdeckel im mittels des Verschlussdeckels verschlossenen Zustand des Glasbehältnisses ist es vorteilhaft, wenn jede glasbehältnisseitige Vertiefung einen Anschlag für ein in die Vertiefung eingeführtes verschlussdeckelseitiges Fixierelement ausbildet.

Um eine mit einem geringen mechanischen Aufwand zu realisierende Verschließ- und Öffnungsbewegung des Verschlussdeckels und eine fixierte Position des Verschlussdeckels im Schließzustand des Glasbehältnisses zu gewährleisten, ist es vorteilhaft, wenn der Querschnitt der glasbehältnisseitigen Vertiefungen in Bewegungsrichtung der verschlussdeckelseitigen Fixierelemente etwa dem der verschlussdeckelseitigen Fixierelemente entspricht.

Besonders vorteilhaft ist die erfindungsgemäße Ausgestaltung des Verschlussabschnitts des Glasbehältnisses bei solchen Glasbehältnissen, bei denen der Außendurchmesser des Verschlussabschnitts gleich oder größer dem Außendurchmesser seines Hauptkörpers ist. Bei derartigen Glasbehältnisses, die auch als Sturzglas bezeichnet werden, kommt es nämlich vergleichsweise häufig zu mechanischen Kontakten des Verschlussabschnitts mit anderen Glasbehältnissen. Hierdurch entstehende mechanische Beanspruchungen an den Außenmantelflächen der Verschlussabschnitte führen im Falle der erfindungsgemäßen Ausgestaltung der Glasbehältnisse nicht zu Beschädigungen der glasbehältnisseitigen Fixierelemente. Insbesondere bei Mehrweg-Glasbehältnissen ist ein derartiger Schutz der glasbehältnisseitigen Fixierelemente besonderes vorteilhaft.

Vorzugsweise beträgt insbesondere bei Glasbehältnissen, bei denen der Außendurchmesser des Verschlussabschnitts größer als der Außendurchmesser des Hauptkörpers ist, der erhabene Flächenanteil der Außenmantelfläche des Verschlussabschnitts etwa 40 % bis 60 %, vorzugsweise etwa 50 % der Außenmantelfläche. Da der erhabene Flächenanteil der Außenmantelfläche bei derartigen Glasbehältnissen quasi die Berührzone zwischen gleichartigen Glasbehältnisses darstellt, wird durch die entsprechende Bemessung des erhabenen Flächenanteils der Außenmantelfläche sichergestellt, dass beim Kontakt von Glas zu Glas keine Absplitterungen auftreten.

Sofern gemäß einer weiteren vorteilhaften Ausführungsform des erfindungsgemäßen Glasbehältnisses sichergestellt ist, dass der erhabene Flächenanteil der Außenmantelfläche des Verschlussabschnitts eine zusammenhängende, nicht unterbrochene Fläche bildet, wird das Risiko etwaiger Absplitterungen beim Kontakt von Glas zu Glas weiter minimiert.

Zweckmäßigerweise ist der erhabene Flächenanteil der Außenmantelfläche des Verschlussabschnitts so gestaltet, dass er sich über den gesamten Umfang erstreckt, womit sichergestellt ist, dass derartig ausgebildete Glasbehältnisse rund gegeneinander abrollen können, wodurch die Gefahr von Absplitterungen noch weiter reduziert wird.

Im Folgenden wird die Erfindung anhand einer Ausführungsform unter Bezugnahme auf die Zeichnung näher erläutert, deren einzige

Figur 1 eine Seitenansicht eines Ausführungsbeispiels eines erfindungsgemäßen Glasbehältnisses zeigt.

Ein erfindungsgemäßes Glasbehältnis 1 besteht in der in der einzigen Figur 1 gezeigten Ausführungsform aus einem Boden 2, einem Hauptkörper 3, der rotationssymmetrisch sein kann, und einem Verschlussabschnitt 4, der an dem dem Boden 2 entgegengesetzten Endabschnitt des Hauptkörpers 3 angeordnet ist. Der Verschlussabschnitt 4 des Glasbehältnisses 1 umgibt eine Öffnung 5 des Glasbehältnisses 1, durch die hindurch das Glasbehältnis 1 gefüllt und entleert werden kann.

Das Glasbehältnis 1 ist mittels eines in der Figur nicht gezeigten Verschlussdeckels verschließbar, der in lösbarer Weise am Verschlussabschnitt 4 des Glasbehältnisses 1 fixierbar ist. Hierzu hat der in der Figur nicht gezeigte Verschlussdeckel auf der Innenmantelfläche seines zylindrischen Abschnitts in der Figur ebenfalls nicht gezeigte Fixierelemente.

Zur Herstellung eines festen und doch lösbaren Eingriffs zwischen dem Verschlussabschnitt 4 des Glasbehältnisses einerseits und dem in der Figur nicht gezeigten Verschlussdeckel andererseits sind an der Außenmantelfläche 6 des Verschlussabschnitts 4 glasbehältnisseitige Fixierelemente 7 ausgebildet. Im dargestellten Ausführungsbeispiel sind diese glasbehältnisseitigen Fixierelemente als Vertiefungen 7 der Außenmantelfläche 6 des Verschlussabschnitts 4 ausgebildet. Diese Vertiefungen 7 erstrecken sich hinein in einen erhabenen Flächenanteil 8 der Außenmantelfläche 6 des Verschlussabschnitts. Dieser erhabene Flächenanteil 8 beträgt zumindest 20 % der Außenmantelfläche 6 des Verschlussabschnitts und kann auch deutlich größer sein, wie dies in Figur 1 gezeigt ist. Da der erhabene Flächenanteil 8 der Außenmantelfläche 6 des Verschlussabschnitts 4 vergleichsweise groß ist, können Beschädigungen des Verschlussabschnitts 4, insbesondere der glasbehältnisseitigen Fixierelemente bzw. Vertiefungen 7 nahezu ausgeschlossen werden. Insbesondere bei mechanischen Kontakten zwischen dem Verschlussabschnitt 4 des Glasbehältnisses 1 und z.B. anderen Glasbehältnissen bzw. deren Verschlussabschnitten verteilen sich diejenigen Kräfte, die auf die Außenmantelfläche 6 des Verschlussabschnitts 4 einwirken, auf größere Bereiche der Außenmantelfläche 6, sodass die Gefahr von Glasbrüchen od.dgl. sehr klein ist.

Im dargestellten Ausführungsbeispiel des Glasbehältnisses 1 bzw. dessen Verschlussabschnitts 4 erstrecken sich die Vertiefungen 7 leicht angeschrägt zur Umfangsrichtung des Verschlussabschnitts 4 in dieser Umfangsrichtung. Der vertiefte Bereich der Außenmantelfläche 6 des Verschlussabschnitts 4 erstreckt sich im dargestellten Ausführungsbeispiel des Glasbehältnisses 1 bis zu einer Oberkante 9 des Verschlussabschnitts 4 bzw. des Glasbehältnisses 1. Die in den erhabenen Flächenanteil 8 der Außenmantelfläche 6 des Verschlussabschnitts 4 hineinreichenden Vertiefungen 7 enden an Anschlägen 10, gegen die die in der Figur nicht gezeigten verschlussdeckelseitigen Fixierelemente anschlagen. Wenn diese verschlussdeckelseitigen Fixierelemente in Anschlagberührung mit den Anschlägen 10 der Vertiefungen 7 sich befinden, ist der Verschlussdeckel ordnungsgemäß am Glasbehältnis 1 fixiert.

Im dargestellten Ausführungsbeispiel des Glasbehältnisses 1 haben die glasbehältnisseitigen Vertiefungen 7 jeweils dieselbe Form bzw. Konfiguration. Ein Verschlussdeckel, der entsprechend ausgestaltete Fixierelemente mit den entsprechenden Abständen aufweist, kann dann quasi in jeder Rotationsstellung auf den Verschlussabschnitt 4 des Glasbehältnisses aufgesetzt und mit seinen Fixierelementen in die glasbehältnisseitigen Vertiefungen 7 hineingedreht werden.

Entsprechend sind die glasbehältnisseitigen Vertiefungen 7 in Umfangsrichtung gleich beabstandet zueinander auf der Außenmantelfläche 6 des Verschlussabschnitts 4 vorgesehen.

Der Querschnitt der glasbehältnisseitigen Vertiefungen 7 in Bewegungsrichtung der verschlussdeckelseitigen Fixierelemente entspricht etwa dem der verschlussdeckelseitigen Fixierelemente, um so eine leichte Handhabung des Verschlussdeckels und gleichzeitig eine ordnungsgemäße Fixierung des Verschlussdeckels am Glasbehältnis zu gewährleisten.

Die im Vergleich zum Stand der Technik quasi invertierte Ausgestaltung der Außenmantelfläche 6 des Verschlussabschnitts 4, bei der die glasbehältnisseitigen Fixierelemente nicht durch erhabene Flächenabschnitte an der Außenmantelfläche 6 des Verschlussabschnitts, sondern durch die Vertiefungen 7 gebildet werden, ergibt einen besonderen Schutz gegen mechanische Beschädigungen des Verschlussabschnitts 4 bei solchen Glasbehältnissen, bei denen der Durchmesser des Verschlussabschnitts 4 zumindest gleich oder größer ist als der Durchmesser des Hauptkörpers 3 des Glasbehältnisses 1, da bei derart ausgestalteten Glasbehältnissen 1 mechanischer Kontakt zwischen der Außenmantelfläche 6 des Verschlussabschnitts 4 mit anderen Glasbehältnissen oder deren Verschlussabschnitten häufig auftritt. Dies gilt insbesondere für sogenanntes Sturzglas, das schulterlos ausgebildet ist und bei dem der Durchmesser des Verschlussabschnitts üblicherweise größer als der des Hauptkörpers ist. Bei derart ausgestalteten Ausführungsformen von Glasbehältnissen beträgt der erhabene Flächenanteil 8 der Außenmantelfläche 6 des Verschlussabschnitts etwa 50 % der Außenmantelfläche 6 und ist zusammenhängend ausgestaltet, wie aus Figur 1 hervorgeht. Dieser erhabene Flächenanteil 8 der Außenmantelfläche 6 hat im unteren Bereich einen sich um den gesamten Umfang des Verschlussabschnitts 4 erstreckenden Abschnitt, von dem aus schräg aufwärts verlaufende Vorsprünge 11 sich erstrecken. Diese schräg aufwärts verlaufenden Vorsprünge 11 bilden mit dem hauptkörperseitig am Verschlussabschnitt 4 des Glasbehältnisses 1 angeordneten erhabenen Flächenanteil 8 die Vertiefungen 7 aus. Entsprechend bildet der erhabene Flächenanteil 8 der Außenmantelfläche des Verschlussabschnitts 4 eine zusammenhängende, nicht unterbrochene Fläche, die sich über den gesamten Umfang des Verschlussabschnitts 4 erstreckt.

## Patentansprüche

1. Glasbehältnis (1), mit einem Boden (2), einem Hauptkörper (3) und einem Verschlussabschnitt (4), der eine Öffnung (5) des Glasbehältnisses (1) umgibt und an seiner Außenmantelfläche (6) glasbehältnisseitige Fixierelemente (7) aufweist, die mit an einem Verschlussdeckel ausgebildeten verschlussdeckelseitigen Fixierelementen in Eingriff bringbar sind, **dadurch gekennzeichnet, dass** die glasbehältnisseitigen Fixierelemente (7) als Vertiefungen (7) der Außenmantelfläche (6) des Verschlussabschnitts (4) ausgebildet sind, und dass ein erhabener Flächenabschnitt (8) der Außenmantelfläche (6) des Verschlussabschnitts (4) zumindest 20 % dieser Außenmantelfläche (6) beträgt.

2. Glasbehältnis nach Anspruch 1, bei dem der erhabene Flächenanteil (8) der Außenmantelfläche (6) des Verschlussabschnitts (4) zumindest 30 % dieser Außenmantelfläche (6) beträgt.

3. Glasbehältnis nach Anspruch 1 oder 2, dessen glasbehältnisseitige Vertiefungen (7) sich an der Außenmantelfläche (6) des Verschlussabschnitts (4) bis zu dessen Oberkante (9) erstrecken.

4. Glasbehältnis nach einem der Ansprüche 1 bis 3, dessen glasbehältnisseitige Vertiefungen (7) jeweils dieselbe Form bzw. Konfiguration aufweisen.

5. Glasbehältnis nach einem der Ansprüche 1 bis 4, dessen glasbehältnisseitige Vertiefungen (7) in Umfangsrichtung gleich beabstandet zueinander an der Außenmantelfläche (6) des Verschlussabschnitts (4) angeordnet sind.

6. Glasbehältnis nach einem der Ansprüche 1 bis 5, bei dem jede glasbehältnisseitige Vertiefung (7) einen Anschlag (10) für ein in die Vertiefung (7) eingeführtes verschlussdeckelseitiges Fixierelement ausbildet.

7. Glasbehältnis nach einem der Ansprüche 1 bis 6, bei dem der Querschnitt der glasbehältnisseitigen Vertiefung (7) in Bewegungsrichtung des verschlussdeckelseitigen Fixierelements etwa dem des verschlussdeckelseitigen Fixierelements entspricht.

8. Glasbehältnis nach einem der Ansprüche 1 bis 7, bei dem der Außendurchmesser (d) seines Verschlussabschnitts (4) gleich oder größer wie der Außendurchmesser seines Hauptkörpers (3) ist.

9. Glasbehältnis nach einem der Ansprüche 1 bis 8, bei dem der erhabene Flächenanteil (8) der Außenmantelfläche (6) des Verschlussabschnitts (4) etwa 40 % bis 60 % der Außenmantelfläche (6) beträgt.

10. Glasbehältnis nach Anspruch 9, bei dem der erhabene Flächenanteil (8) der Außenmantelfläche (6) des Verschlussabschnitts (4) etwa 50 % der Außenmantelfläche (6) beträgt.

11. Glasbehältnis nach einem der Ansprüche 1 bis 10, bei dem der erhabene Flächenanteil (8) der Außenmantelfläche (6) des Verschlussabschnitts (4) eine zusammenhängende, nicht unterbrochene Fläche bildet.

12. Glasbehältnis nach einem der Ansprüche 1 bis 11, bei dem der erhabene Flächenanteil (8) der Außenmantelfläche (6) des Verschlussabschnitts (4) den gesamten Umfang des Verschlussabschnitts (4) umläuft.
